# FASCICULE DE BREVET EUROPEEN

(11) **EP 0 987 429 B1**
(45) Date de publication et mention de la délivrance du brevet: **14.04.2004**
(21) Numéro de dépôt: 99440243.6
(22) Date de dépôt: 07.09.1999
(51) Int. Cl.: F02M 35/10

(54) **Ensemble intégré collecteur d'admission/boîtier papillon**
Integrierter Einlasskrümmer / Drosselklappenstutzen
Integrated intake manifold / throttle valve body

(30) Priorité: 14.09.1998 FR 9811526
(43) Date de publication de la demande: 22.03.2000
(73) Titulaire: Mark IV Systemes Moteurs (Société Anonyme), 92400 Courbevoie (FR)
(72) Inventeur: Vaudry, Jean-Paul, 68370 Orbey (FR); Kochs, Michael, 41456 Neuss (DE)
(74) Mandataire: Franzolin, Luigi

(56) Documents cités:
- DE-A- 19 626 251
- DE-C- 4 229 408
- US-A- 5 158 045
- US-A- 5 341 773

## Description

La présente invention concerne le domaine des véhicules à moteur thermique, plus particulièrement des automobiles, et a pour objet un ensemble intégré collecteur d'admission / boîtier papillon pour des véhicules du type précité.

Actuellement, le collecteur d'admission ou répartiteur d'air et le boîtier papillon ou boîtier d'étrangleur forment deux unités structurelles distinctes, la sortie du boîtier papillon étant reliée à l'ouverture d'entrée ou d'alimentation en air frais du collecteur d'admission par une portion de conduit ou de tube de liaison, assurant, le cas échéant, également le montage et la fixation dudit boîtier papillon.

Toutefois, la constitution actuelle précitée présente divers inconvénients que les constructeurs et les utilisateurs souhaiteraient voir disparaître.

Ainsi, la constitution en deux entités structurelles résulte en un encombrement important, notamment dans la direction de l'alignement des deux entités, crée une zone d'affaiblissement mécanique (raccord entre les deux entités), qui peut devenir critique compte tenu de l'environnement vibratoire notamment, engendre plusieurs zones d'étanchéité dispersées, soumises à des contraintes mécaniques, et nécessite une gestion et un approvisionnement séparés pour chacune des deux entités.

US-A-5 341 773 montre un ensemble collecteur d'admission / boîtier papillon pour véhicule à moteur thermique selon le préambule de la revendication 1. Le boîtier papillon est prolongé par une portion de conduit réalisée d'un seul tenant avec lui et qui s'emboîte dans une embouchure de conduit reliée au collecteur d'admission. Ledit boîtier papillon est fixé sur ladite embouchure par l'intermédiaire d'une liaison mécanique directe.

La présente invention a pour objet de réaliser un ensemble collecteur d'admission / boîtier papillon perfectionné compacte et optimisé en termes d'étanchéité et de résistance mécanique.

Ce but est atteint par un ensemble collecteur d'admission / boîtier papillon selon la revendication 1.

L'invention sera mieux comprise, grâce à la description ci-après, qui se rapporte à des modes de réalisation préférés, donnés à titre d'exemples non limitatifs, et expliqués avec référence aux dessins schématiques annexés, dans lesquels :
la figure 1 est une vue en perspective d'un ensemble intégré collecteur d'admission / boîtier papillon conforme à l'invention et solidaire d'un conduit d'amenée d'air;
la figure 2 est une vue en perspective de l'ensemble conforme à l'invention selon un premier mode de réalisation;
la figure 3 est une vue en perspective de l'ensemble conforme à l'invention selon un deuxième mode de réalisation;
la figure 4 est une vue en élévation latérale et en coupe longitudinale de l'ensemble représenté sur la figure 2;
la figure 5 est une vue en élévation frontale partielle suivant la direction D de l'ensemble représenté sur la figure 4;
la figure 6 est une vue en coupe selon A-A de l'ensemble représenté sur la figure 5;
la figure 7 est une vue en élévation frontale d'un module de réglage faisant partie de l'ensemble selon l'invention ;
la figure 8 est une vue en perspective d'un collecteur d'admission faisant partie de l'ensemble selon l'invention ;
la figure 9 est une vue en perspective de l'ensemble conforme à l'invention selon un troisième mode de réalisation, et,
la figure 10 est une vue en coupe longitudinale d'une portion d'un circuit de dérivation destinée à recevoir une vanne d'air additionnel (représentée en traits interrompus)

Comme le montrent les figures 1 à 6 des dessins annexés, l'ensemble collecteur d'admission / boîtier papillon pour véhicule à moteur thermique est réalisé en rapportant un module 2 de réglage de la section de passage au niveau de l'ouverture 3 d'alimentation en air frais du collecteur d'admission 1 concerné, de manière à former un ensemble intégré collecteur d'admission / boîtier papillon.

Selon une première caractéristique de l'invention, le module de réglage 2 est avantageusement constitué par un corps annulaire 4 recevant un papillon 5 monté sur un axe de pivotement 5' relié à des moyens 6, 7, 8, 9 de commande et de contrôle de la position en rotation dudit axe 5', extérieurs audit corps annulaire 4, ce dernier étant au moins partiellement emboîté dans un prolongement 10 en forme d'embout du corps du collecteur d'admission 1 au niveau de son ouverture 3 d'alimentation en air frais reliée notamment à l'unité de filtre à air.

Les moyens de commande et de contrôle peuvent consister, par exemple, comme le montrent les figures 1 à 3, 5 et 7 des dessins annexés, en une vanne ou un secteur de commande 6 monté(e) fixe sur l'axe de pivotement 5' et relié(e), en vue de son entraînement, à la pédale d'accélération, en un ressort de rappel 7 sollicitant le papillon 5 vers sa position d'ouverture minimale, en une butée de ralenti 8 définissant ladite position d'ouverture minimale du papillon 5 et en un potentiomètre 9 délivrant un signal ou potentiel correspondant à la valeur angulaire de rotation du papillon 5, signal ou potentiel au calculateur de gestion du fonctionnement du moteur.

De manière générale, le module 2 de réglage pourra être commandé de manière mécanique (par exemple par l'intermédiaire de secteur de commande 6) ou de manière électrique (par exemple par l'intermédiaire d'un moteur électrique pas à pas).

Pour réaliser une variation progressive (proportionnelle ou non) du débit d'air traversant le module 2 de réglage lors de l'ouverture et de la fermeture du papillon 5 par pivotement autour de son axe 5', le corps annulaire 4 pourra comporter un surplus de matière ou un usinage de forme spécifique au droit dudit axe de pivotement 5'. Par ailleurs, le papillon 5 lui-même pourra présenter une conformation inégale, notamment des épaisseurs différentes en coupes transversales ou un pourtour inégal, fonction de la partie du papillon 5 concerné.

En vue d'assurer un montage rigide et solide du module de réglage 2 dans et sur le collecteur d'admission 1, ledit module de réglage 2 est avantageusement immobilisé en rotation par rapport au collecteur d'admission 1 par réception de portions externes de l'axe de pivotement 5', ou des paliers de guidage 5" dudit axe 5', dans des découpes opposées 10' ménagées dans l'embout d'alimentation 10 s'étendant vers l'extérieur depuis l'ouverture d'alimentation 3, l'emboîtement du corps annulaire 4 dans ledit embout d'alimentation 10 étant bloqué et verrouillé au moyen d'une bague rapportée 11 solidarisée au corps du collecteur d'admission 1 ou audit embout d'alimentation 10.

En outre, l'étanchéité entre le corps annulaire 4 du module de réglage 2 et le corps du collecteur d'admission 1 est réalisée par l'interposition d'un joint de compression 12 entre un décrochement circonférentiel externe 4' du corps annulaire 4 et un décrochement circonférentiel interne 10" de l'embout d'alimentation 10, de formes complémentaires, ledit joint 12 étant comprimé lors de l'emboîtement dudit corps annulaire 4 du module de réglage 2 dans ledit embout d'alimentation 10.

La bague de blocage 11 pour être solidarisée de manière à exercer une pression constante sur le corps annulaire 4 en direction de l'emboîtement, la zones des surfaces en contact de la bague 11 et du corps 4 étant étanchéifiée, par exemple, par l'intermédiaire d'un joint torique partiellement logé dans une rainure circonférentielle ménagée dans la bague de blocage 11 (voir figure 4).

Les joints d'étanchéité, notamment le joint torique précité et le joint de compression 12, pourront soit consister en des éléments indépendants rapportés, soit en des parties surmoulées sur l'une des pièces en contact (module de réglage ou collecteur).

Conformément à une variante de réalisation de l'invention, représentée notamment aux figures 1 à 6 des dessins annexés, la bague de blocage 11 comporte une portion de tube 13 débouchant au niveau de sa paroi interne et s'étendant vers l'extérieur, le cas échéant formée d'un seul tenant avec elle, ladite portion de tube 13 étant destinée à être reliée à ou à recevoir une vanne d'air additionnel 14 pour former un circuit de dérivation débouchant dans le collecteur d'admission 1.

La vanne d'air additionnel 14 ou au moins le corps de cette dernière, éventuellement prolongé(e) par une portion de conduit débouchant dans le collecteur d'admission 1, pourra, le cas échéant, être réalisé(e) d'un seul tenant avec le collecteur d'admission 1, d'où il résultera une tenue mécanique et en étanchéité optimisée (figures 8 et 9).

Sur la bague de blocage 11 pourra être monté le conduit d'amenée d'air branché sur la sortie du module ou de l'unité de filtre à air.

Toutefois, selon une variante de réalisation avantageuse de l'invention, la bague de blocage 11 peut être prolongée par un conduit d'amenée d'air 11' réalisé d'un seul tenant avec ladite bague de blocage 11 de manière à former une seule pièce (la bague de blocage 11 constituant alors l'extrémité de fixation du conduit 11') et connecté à son extrémité opposée à la sortie du module de filtre à air (voir fig. 1 des dessins annexés).

Conformément à un premier mode de réalisation de l'invention, représenté aux figures 1, 2 et 4 des dessins annexés, la solidarisation de la bague de blocage 11 avec le collecteur d'admission 1 est réalisée au moyen de pattes d'accrochage périphériques 15 élastiques, formées sur la bague de blocage 11 et venant en prise par enclenchement avec des décrochements saillants externes 16 correspondants formés sur l'embout d'alimentation 10.

Conformément à un second mode de réalisation de l'invention, représenté à la figure 3 des dessins annexés, il peut être prévu que, en vue de leur solidarisation mutuelle, la bague de blocage 11 est pourvue de parties saillantes périphériques 17 en forme d'oreilles, perforées ou non, et l'embout d'alimentation 10 est muni de bossages périphériques correspondants 18, perforés ou non, de manière à permettre leur assemblage par des vis 19, autotaraudeuses ou non.

Alors que le collecteur d'admission 1 est généralement réalisé en un matériau thermoplastique, le module de réglage 2 pourra être réalisé, en ce qui concerne ses parties structurelles (notamment le corps annulaire 4), soit en un matériau thermoplastique ou thermodurcissable, soit en aluminium.

De manière avantageuse, le module de réglage, ainsi que la vanne d'air additionnel, seront positionnés dans une zone hors point bas, en vue d'éviter les problèmes liés aux condensats et aux gels.

Grâce à l'invention, il est donc possible de réaliser un ensemble collecteur d'admission / boîtier papillon constituant une unique entité structurelle, compacte et optimisée en termes d'étanchéité et de résistance mécanique.

En effet, le boîtier papillon est directement monté dans un prolongement d'un seul tenant du corps du collecteur, sans mise en oeuvre d'aucun moyen de liaison (vis ou analogue), ni de moyen d'accrochage, en étant ainsi réellement intégré dans ce dernier et non visible. Il est bloqué en position par emboîtement au niveau de son axe ou de ses paliers de rotation dans des découpes correspondantes dudit prolongement, en étant verrouillé en position par serrage au moyen d'une bague de fixation.

Ainsi, la solidarisation du boîtier papillon avec le collecteur intervient sans fixation mécanique directe sur ce dernier, mais par blocage en position par serrage, permettant également une étanchéisation par compression.

De plus, le circuit de dérivation 13, 14 est au moins partiellement formé d'un seul tenant avec le corps du collecteur et/ou la bague de serrage.

En outre, le module de réglage 2 remplissant les fonctions de boîtier papillon présente une structure simplifiée avec un nombre d'éléments constitutifs restreint, pour lesquels l'utilisation de matériaux autres que thermoplastiques peut être fortement limitée.

Par ailleurs, il est possible de livrer un ensemble intégré unique remplissant les deux fonctions précitées (collecteur / papillon des gaz), d'où il résulte une réduction des références à gérer, du temps de montage (intégration en amont), ainsi qu'une livraison et un stockage facilités.

## Revendications

1. Ensemble collecteur d'admission / boîtier papillon pour véhicule à moteur thermique, comprenant un module de réglage constitué par un corps annulaire recevant up papillon monté sur un axe de pivotement relié à des moyens de commande et de contrôle de la position en rotation dudit axe, extérieurs audit corps annulaire, **caractérisé en ce que** le module (2) de réglage de la section de passage est rapporté au niveau de l'ouverture (3) d'alimentation en air frais d'un collecteur d'admission (1), ledit corps annulaire (4) étant au moins partiellement emboîté dans un prolongement (10) en forme d'embout du corps du collecteur d'admission (1) au niveau de son ouverture (3) d'alimentation en air frais, de manière à former un ensemble intégré collecteur d'admission / boîtier papillon, et **en ce que** le module de réglage (2) est immobilisé en rotation par rapport au collecteur d'admission (1) par réception de portions externes de l'axe de pivotement (5'), ou des paliers de guidage (5") dudit axe (5'), dans des découpes opposées (10') ménagées dans l'embout d'alimentation (10) s'étendant depuis l'ouverture d'alimentation (3), l'emboîtement du corps annulaire (4) dans ledit embout d'alimentation (10) étant bloqué et verrouillé au moyen d'une bague rapportée (11) solidarisée au corps du collecteur d'admission (1) ou audit embout d'alimentation (10).

2. Ensemble selon la revendication 1, **caractérisé en ce que** l'étanchéité entre le corps annulaire (4) du module de réglage (2) et le corps du collecteur d'admission (1) est réalisée par l'interposition d'un joint de compression (12) entre un décrochement circonférentiel externe (4') du corps annulaire (4) et un décrochement circonférentiel interne (10") de l'embout d'alimentation (10), de formes complémentaires, ledit joint (12) étant comprimé lors de l'emboîtement dudit corps annulaire (4) du module de réglage (2) dans ledit embout d'alimentation (10) et la bague de blocage (11) exerçant une pression constante sur ledit corps annulaire (4) en direction de l'emboîtement.

3. Ensemble selon l'une quelconque des revendication 1 et 2, **caractérisé en ce que** la bague de blocage (11) comporte une portion de tube (13) débouchant au niveau de sa paroi interne et s'étendant vers l'extérieur, le cas échéant formée d'un seul tenant avec elle, ladite portion de tube (13) étant destinée à être reliée à ou à recevoir une vanne d'air additionnel (14) pour former un circuit de dérivation débouchant dans le collecteur d'admission (1).

4. Ensemble selon l'une quelconque des revendications 1 à 3, **caractérisé en ce que** la bague de blocage (11) est prolongée par un conduit d'amenée d'air (11') réalisé d'un seul tenant avec ladite bague de blocage (11).

5. Ensemble selon l'une quelconque des revendications 1 à 4, **caractérisé en ce que** la solidarisation de la bague de blocage (11) avec le collecteur d'admission (1) est réalisée au moyen de pattes d'accrochage périphériques élastiques (15), formées sur la bague de blocage (11) et venant en prise par enclenchement avec des décrochements saillants externes (16) correspondants formés sur l'embout d'alimentation (10).

6. Ensemble selon l'une quelconque des revendications 1 à 4, **caractérisé en ce que**, en vue de leur solidarisation mutuelle, la bague de blocage (11) est pourvue de parties saillantes périphériques (17) en forme d'oreilles, perforées ou non, et l'embout d'alimentation (10) est muni de bossages périphériques correspondants (18), perforés ou non, de manière à permettre leur assemblage par des vis (19) autotaraudeuses ou non.

## Patentansprüche

1. Anordnung aus Einlaßkrümmer und Drosselklappenstutzen für ein Fahrzeug mit Verbrennungsmotor, mit einem Regelmodul, das aus einem ringförmigen Körper besteht, der eine auf einer Schwenkachse montierte Drosselklappe aufnimmt, welche mit einer außerhalb des ringförmigen Körpers angeordneten Einrichtung zum Steuern und zum Regeln der Drehposition der Achse verbunden ist, **dadurch gekennzeichnet, daß** das Modul (2) zum Regeln des Durchlaßquerschnitts in Höhe der Frischluftzuführöffnung eines Einlaßkrümmers (1) vorgesehen ist, wobei der ringförmige Körper (4) zumindest teilweise in einer als Stutzen ausgebildeten Verlängerung (10) des Körpers des Einlaßkrümmers (1) in Höhe der Frischluftzuführöffnung desselben derart aufgenommen ist, daß eine integrierte Anordnung aus Einlaßkrümmer und Drosselklappenstutzen gebildet ist, und daß das Regelmodul (2) durch die Aufnahme von externen Bereichen der Schwenkachse (5') oder von Führungslagern (5") der Achse (5') in gegenüberliegenden Ausnehmungen (10'), welche in dem sich von der Zufuhröffnung (3) aus erstreckenden Zufuhrstutzen (10) ausgebildet sind, in bezug auf den Einlaßkrümmer (1) drehfest ist, wobei die Aufnahme des ringförmigen Körpers (4) in dem Zufuhrstutzen (10) mittels einer angesetzten Hülse (11) blockiert und verriegelt ist, welche fest mit dem Körper des Einlaßkrümmers (1) oder dem Zufuhrstutzen (10) verbunden ist.

2. Anordnung nach Anspruch 1, **dadurch gekennzeichnet, daß** die Dichtigkeit zwischen dem ringförmigen Körper (4) des Regelmoduls (2) und dem Körper des Einlaßkrümmers (1) durch Zwischenfügen einer Druckdichtung (12) zwischen einem äußeren Umfangsrücksprung (4') des ringförmigen Körpers (4) und einem inneren Umfangsrücksprung (10") des Zufuhrstutzens (10), die von zueinander komplementärer Form sind, wobei die Dichtung (12) beim Einsetzen des ringförmigen Körpers (4) des Regelmoduls (2) in den Zufuhrstutzen (10) zusammengedrückt wird, und wobei die Blockierhülse (11) einen konstanten Druck auf den ringförmigen Körper (4) in Richtung des Einsetzens aufbringt.

3. Anordnung nach einem der Ansprüche 1 und 2, **dadurch gekennzeichnet, daß** die Blockierhülse (11) einen gegebenenfalls einstückig mit dieser ausgebildeten Rohrabschnitt (13) aufweist, der von der Innenwand ausgeht und sich nach außen erstreckt, wobei der Rohrabschnitt (13) zur Verbindung mit oder zur Aufnahme eines zusätzlichen Luftventils (14) vorgesehen ist, um einen Nebenkreislauf zu bilden, der im Einlaßkrümmer (1) mündet.

4. Anordnung nach einem der Ansprüche 1 bis 3, **dadurch gekennzeichnet, daß** die Blockierhülse (11) durch eine Luftzufuhrleitung (11') verlängert ist, die einstückig mit der Blockierhülse (11) ausgebildet ist.

5. Anordnung nach einem der Ansprüche 1 bis 4, **dadurch gekennzeichnet, daß** die Befestigung der Blockierhülse (11) an dem Einlaßkrümmer (1) durch am Umfang vorgesehene elastische Hakenansätze (15) erfolgt, die an der Blockierhülse (11) ausgebildet sind und durch Zusammengreifen mit entsprechenden äußeren vorstehenden Absätzen (16), die am Zufuhrstutzen (10) ausgebildet sind, einrasten.

6. Anordnung nach einem der Ansprüche 1 bis 4, **dadurch gekennzeichnet, daß**, hinsichtlich ihrer gegenseitigen Befestigung, die Blockierhülse (11) mit vorspringenden Umfangsbereichen (17) in Form von perforierten oder nicht perforierten Ösen versehen ist, und der Zufuhrstutzen (10) mit entsprechenden perforierten oder nicht perforierten Umfangsansätzen (18) versehen, so daß beide mittels selbstschneidenden oder nicht selbstschneidenden Schrauben (19) verbindbar sind.

## Claims

1. Intake manifold/throttle valve body assembly for a vehicle with a combustion engine, comprising an adjusting module consisting of an annular body receiving a throttle butterfly mounted on a pivot spindle connected to means for commanding and controlling the rotational position of the said spindle, these means being external to the said annular body, **characterized in that** the adjusting module (2) for adjusting the passage cross section is attached at the fresh air supply opening (3) to an intake manifold (1), the said annular body (4) being at least partially fitted into a continuation (10) in the form of an end piece of the intake manifold body (1) at its fresh air supply opening (3), so as to form an integrated intake manifold/throttle valve body assembly and **in that** the adjusting module (2) is prevented from rotating with respect to the intake manifold (1) by external portions of the pivot spindle (5') or of the bearings (5") that guide the said spindle (5') being housed in opposed cutouts (10') formed in the supply end piece (10) extending from the supply opening (3), the fitting of the annular body (4) in the said supply end piece (10) being immobilized and locked in place by means of an attached ring (11) secured to the body of the intake manifold (1) or to the said supply end piece (10).

2. Assembly according to Claim 1, **characterized in that** sealing between the annular body (4) of the adjusting module (2) and the body of the intake manifold (1) is achieved by the interposition of a compression seal (12) between an external circumferential step (4') of the annular body (4) and an internal circumferential step (10") of the supply end piece (10), these steps having complementary shapes, the said seal (12) being compressed as the annular body (4) of the adjusting module (2) is fitted into the said supply end piece (10), and the immobilizing ring (11) exerting constant pressure on the said annular body (4) in the direction of the fitting.

3. Assembly according to either one of Claims 1 and 2, **characterized in that** the immobilizing ring (11) comprises a tube portion (13) opening out at its internal wall and extending outwards, if appropriate formed as one piece with it, the said tube portion (13) being intended to be connected to or to accommodate an additional air valve (14) to form a bypass circuit opening into the intake manifold (1).

4. Assembly according to any one of Claims 1 to 3, **characterized in that** the immobilizing ring (11) is extended by an air inlet duct (11') formed as one piece with the said immobilizing ring (11).

5. Assembly according to any one of Claims 1 to 4, **characterized in that** the securing of the immobilizing ring (11) to the intake manifold (1) is performed using elastic peripheral catching tabs (15) formed on the immobilizing ring (11) and engaging by clinching with corresponding external protruding steps (16) formed on the supply end piece (10).

6. Assembly according to any one of Claims 1 to 4, **characterized in that**, with a view to joining them together, the immobilizing ring (11) is provided with lug-shaped peripheral projecting parts (17), which may or may not be perforated, and the supply end piece (10) is equipped with corresponding peripheral bosses (18), which may or may not be perforated, so as to allow them to be joined together by screws (19) which may or may not be self-tapping.
